# EUROPÄISCHE PATENTSCHRIFT

(11) **EP 2 085 123 B1**
(45) Veröffentlichungstag und Bekanntmachung des Hinweises auf die Patenterteilung: **18.04.2012**
(21) Anmeldenummer: 08018224.9
(22) Anmeldetag: 17.10.2008
(51) Int. Cl.: A63B 63/00

(54) **Vorrichtung zur Erfassung, Auswertung und Anzeige von Daten**
Device for measurement, evaluation and display of files
Dispositif de saisie, d'évaluation et d'affichage de données

(30) Priorität: 19.10.2007 DE 102007050062
(43) Veröffentlichungstag der Anmeldung: 05.08.2009
(73) Patentinhaber: Vohl, Dominik, 53819 Neunkirchen-Seelscheid (DE)
(72) Erfinder: Vohl, Wolfgang, 53819 Neunkirchen-Seelscheid (DE)
(74) Vertreter: Engemann, Peter

(56) Entgegenhaltungen:
- EP-A- 1 457 236
- DE-U1- 29 617 403
- DE-U1- 29 815 284
- US-A1- 2006 178 236

## Beschreibung

Die Erfindung betrifft eine Vorrichtung zur Erfassung, Auswertung und Anzeige von Daten zur Bestimmung des Eintrittsorts und der Eintrittszeit eines Objekts in ein durch Sensoren gebildetes Strahlengitter.

Die Vorrichtung kann insbesondere als Trainings- oder Spielgerät für diverse Sportarten Verwendung finden, bei denen ein Ball, Puck oder sonstiges Spielobjekt auf ein Tor bewegt wird. Mit der Vorrichtung lassen sich gezielt die Treffgenauigkeit und Schusshärte trainieren sowie komplexe Spielsituationen, wie beispielsweise das Elf-Meter-Schießen beim Fußball mit und ohne Torwart simulieren.

Einfache Vorrichtungen zum Trainieren der Schussgenauigkeit, wie beispielsweise die seit Jahrzehnten im Aktuellen Sportstudio des Zweiten Deutschen Fernsehens verwendete Torwand mit kreisrunden Einschusslöchern unten rechts und oben links sind bekannt. Bei einer derartigen Torwand ist ein umfassendes Training nicht möglich, da die Trefferpositionen statisch vorgegeben sind und die Treffer unabhängig von der Schussgeschwindigkeit und sich verändernden Spielsituationen erzielt werden.

Bei einem anderen Trainings- oder Spielgerät der genannten Art (DE-OS 2854165) ist im Torraum eine Prallwand vorgesehen, an der ein Spielball ein elektronisch sensibilisiertes Trefferfeld berührt und damit eine der jeweiligen Aufprallposition zuzuordnenden Wertigkeitsbestimmung angezeigt werden kann. Von Nachteil bei dieser Ausführungsform ist nicht nur der hohe konstruktive Aufwand, sondern auch, dass lediglich fest getretene Torschüsse erfasst werden und somit die genaue Trefferanzeige nicht immer möglich ist.

Aus der DE 195 08 742 A1 ist ein transportables elektronisches Fußballtor mit eingebautem Lichtschrankenraster zur Messung und Bewertung der Platzierung eines durchgeschossenen Balls mit einem innerhalb des äußeren Torrahmens ohne Kontakt zum Torrahmen stehenden Lichtschrankenrahmen bekannt. Diese Vorrichtung ermöglicht zwar eine weitestgehend positionsgenaue Bestimmung des Eintrittsorts des Balls in das Strahlengitter. Eine Messung der Eintrittsgeschwindigkeit sowie eine Simulation von Spielsituationen ist mit dieser Vorrichtung jedoch nicht möglich.

Ein ähnliches Trainings- und Spielgerät für Ballspiele ist aus der DE 20304144 U1 bekannt, bei der die Eintrittsposition des Spielballs ebenfalls durch ein mit optischen Sensoren gebildetes Strahlengitter erfasst wird und die Daten mit einer Auswerteelektronik und einer ein Spielergebnis darstellenden Anzeigeeinheit verbunden sind. Auch mit diesem Trainings- und Spielgerät ist eine exakte Bestimmung der Schussgeschwindigkeit ebenso wenig möglich wie der Einsatz von komplexen Spielsystemen. Zudem ist das Lichtschrankenraster so grobmaschig, dass nicht sichergestellt ist, dass bei jedem Schuss auch regelmäßig ein vertikaler und ein horizontaler Lichtstrahl gleichzeitig unterbrochen wird. Auch US-2006/178236 offenbart ein grobmaschiges Lichtschrankenraster gemäß dem Oberbegriff des Anspruchs 1.

Der Erfindung liegt daher die Aufgabe zugrunde, eine Vorrichtung der eingangs genannten Art so auszugestalten, dass sowohl die exakte Eintrittsposition des Spielobjektes in den Torrahmen, als auch dessen Eintrittsgeschwindigkeit erfasst und gemeinsam mit der Eintrittsposition ausgewertet werden kann. Außerdem soll es bei einer verbesserten Ausführungsform der Vorrichtung ermöglicht werden, komplexe Spielsituationen, wie beispielsweise das Elf-Meter-Schießen beim Fußball mit Torwart möglichst realistisch nachzubilden.

Die Erfindung löst diese Aufgabe mit einer Vorrichtung mit den Merkmalen des Anspruchs 1. Weitere Ausgestaltungen sind den Ansprüchen 2 bis 15 zu entnehmen. Die erfindungsgemäße Vorrichtung umfasst einen Torrahmen, der zumindest aus zwei seitlichen Torpfosten und einer darauf angeordneten Torlatte besteht. Die Messvorrichtung besteht aus im Bereich der gegenüberliegenden Torpfosten nach dem Sender-Empfänger-Prinzip angeordneten Sensoren und im Bereich der Querlatte befindlichen Sensoren, die mit einem am Boden zwischen den Torpfosten und der Torlatte gegenüber befindlichen Reflexionselement zusammenwirken sowie einem im Abstand zum Torrahmen angeordneten Signalgeber, von dessen Position das Spielobjekt auf den Torrahmen bewegt wird. Die Sensoren und der Signalgeber sind mit einem Rechner verbunden, der aus der Zeit zwischen dem Verlassen des Spielobjektes vom Ort des Signalgebers und der Zeit des Eintritts des Spielobjektes in das Strahlengitter sowie aus dem Ort des Eintritts des Spielobjektes in das Strahlengitter und der Strecke zwischen dem Signalgeber und dem ermittelten Eintrittsort die Geschwindigkeit des Spielobjektes bei Eintritt in das Strahlengitter errechnet.

Der Rechner leitet die ermittelten Koordinaten des Eintrittsorts und die Eintrittsgeschwindigkeit an eine Auswerteeinheit weiter, die diesen Daten vorprogrammierte Werte zuordnet. Dabei werden den Koordinaten, die von der Tormitte am weitesten entfernt sind, beim Eingangsspielsystem die höchsten Werte zugeordnet. Die Werte nehmen zur Tormitte hin ab. Ebenso werden höheren Schussgeschwindigkeiten höhere Werte zugeordnet als niedrigeren Schussgeschwindigkeiten. Dieses vorprogrammierte Wertesystem der Auswerteeinrichtung soll eine möglichst realitätsnahe Simulation eines Torschusses ermöglichen, da ein Ball oder sonstiges Spielobjekt mit höherer Geschwindigkeit und Positionierung an einer Stelle, die möglichst weit von der Mittelposition des Torwarts entfernt ist, höhere Torchancen hat, als ein langsamer bewegtes Spielobjekt, das vom Torwart ohne größer Bewegung leicht zu erreichen ist.

Die Auswerteeinheit leitet die Koordinaten das Eintrittsorts, die Geschwindigkeit des Objektes bei Eintritt in das Strahlengitter und/oder die aus diesen Daten von der Auswerteeinheit ermittelten Werte an eine Anzeigeeinheit weiter, auf der diese optisch und/oder akustisch wahrnehmbar gemacht werden.

Um die Vorrichtung auch für komplexere Spielsysteme nutzbar machen zu können, muss das Strahlengitter der Größe des zu bewegenden Spielobjektes angepasst werden können und eine Präzision aufweisen, die in jedem Fall gewährleistet, dass das Spielobjekt zumindest einen horizontalen und einen vertikalen Strahl bei Eintritt in den Torrahmen unterbricht und somit zumindest eine vertikale und eine horizontale Koordinate vom Rechner erfasst werden kann. Um dies zu ermöglichen, müssen die Sensoren in jedem Fall in einem Abstand an Torpfosten und Torlatte angeordnet und aktiviert sein, der kleiner als der Durchmesser des Spielobjekts ist. Weiter sollten zumindest die unmittelbar nebeneinander angeordneten Sensoren voneinander abweichende Frequenzen ausstrahlen und empfangen. Bei noch präziseren Ausführungsformen können auch eine Vielzahl von unterschiedlichen Sensoren zum Einsatz kommen.

Werden - wie im bisherigen Stand der Technik ausschließlich bekannt - nur Sensoren verwendet, die Strahlen mit gleicher Frequenz ausstrahlen und empfangen, so ist eine enge Anordnung der Sensoren bei genauer Bestimmung des Eintrittsorts des Spielobjektes in das Strahlengitter nicht möglich. Der vom Sensor ausgestrahlte Lichtstrahl verbreitet sich lichtkegelförmig vom Sendesensor zum Empfängersensor hin, so dass bei entsprechend enger Anordnung der Sensoren ein Empfängersensor die Strahlen der benachbarten oder gar mehrerer Sendesensoren empfängt und dergestatt nicht mehr in der Lage ist, eine genaue Rückmeldung an den Rechner zu geben, welcher Lichtstrahl genau durch das Spielobjekt durchbrochen wurde. Das gleiche Problem ergibt sich erst recht bei den Sensoren in der Torlatte, deren Lichtstrahl über das Reflektionselement (3), unter Umständen weiter gestreut, zurückgeworfen wird.

Aus dem vorstehenden Grund mussten bisher wahlweise die Sensoren in einem derartig großen Abstand zueinander angeordnet werden, dass der Lichtstrahl eines Sendesensors trotz dessen Verbreiterung nur einen Empfängersensor traf, oder entsprechend große Messungenauigkeiten hingenommen werden. Bei einem großmaschigen Strahlengitter ist nicht sichergestellt, dass das Spielobjekt jeweils mindestens einen vertikalen und einen horizontalen Strahl unterbricht. Vielmehr ist es möglich, dass je nach Eintrittsort des Spielsobjekts lediglich ein vertikaler oder ein horizontaler Strahl unterbrochen wird oder gar das Spielobjekt ohne Unterbrechung der Strahlen durch das Strahlengitter hindurch geht. Für komplexere Spielsysteme sind derartige Vorrichtungen mit großen Messungenauigkeiten nicht geeignet.

Die vorliegende Erfindung ermöglicht eine wesentlich engere Anordnung von Sensoren bei entsprechend genauer Bestimmung des Eintrittsortes des Spielobjekts. Durch die Anordnung unterschiedlicher Frequenzen wird gewährleistet, dass der Empfängersensor den Lichtkegel des benachbarten Strahls nicht empfangen kann, da dieser eine von der vorgegebenen Empfängerfrequenz abweichende Sendefrequenz hat. Der Empfängersensor kann somit ausschließlich den Lichtstrahl des ihm zugeordneten Sendesensors empfangen. Um die Genauigkeit der Vorrichtung zu erhöhen, können auch eine Vielzahl von unterschiedlichen Sende-/Empfängersensorpaaren vorgesehen werden.

Bei einer vorteilhaften Ausführungsform senden und empfangen die Sensoren Infrarotstrahlen.

Die Sensoren bilden dabei vorzugsweise ein Strahlengitter, das mindestens 352 Trefferfelder definieren kann.

Um die Anzahl der Trefferfelder variieren und dem Durchmesser des Spielobjektes anpassen zu können, sind bei einer weiteren Ausführungsform alle Sensoren separat mit dem Rechner verbunden. Jeder Sensor kann separat vom Rechner angesteuert und aktiviert werden.

Um die Vorrichtung leicht transportabel und wieder montierbar zu machen, ist bei einer weiteren Ausführungsform vorgesehen, dass der Torrahmen in mindestens drei Bauelemente zerlegbar ist: Vorzugweise handelt es sich dabei um zwei Torpfosten und eine Torlatte, die entweder mit Befestigungsmitteln oder durch Steckverbindungen miteinander verbindbar sind.

Besonders vorteilhaft dabei ist, wenn die Sensoren eines jeden Bauelementes mit einem eigenen Kabelbündel mit dem Rechner und der Stromversorgung verbindbar sind. Auf diese Weise ist jedes einzelne Bauelement unabhängig von den übrigen Bauelemente, so dass es bei der Demontage und Montage nicht erforderlich ist, die Sensoren und die Verdrahtung einzelner Bauelemente miteinander zu verbinden. Die Betriebsfähigkeit der Vorrichtung wird derartig verbessert und mögliche Fehlerquellen ausgeschlossen.

Um das am Boden zwischen den Torpfosten angeordnete Reflektionselement vor Verschmutzungen und Trittbeschädigungen zu schützen, ist bei einer weiteren Ausführungsform die Abdeckung der Reflektionselemente mit einer Schutzleiste vorgesehen. Vorzugsweise weist diese Schutzleiste an den den Sensoren der Torlatte gegenüberliegenden Stellen Aussparungen auf, in denen ein Reflektionselement angeordnet oder sichtbar ist. Auf diese Weise kann verhindert werden, dass die Schutzleiste über dem Reflektionselement verkratzt oder beschädigt wird und dergestalt der Kontakt zwischen den in der Torlatte angeordneten Sensoren und den ihnen gegenüberliegenden Stellen des Reflektionselementes gestört wird.

Bei einer weiteren vorzugsweisen Ausführungsform sind die einzelnen Sensoren und der Signalgeber dergestalt mit dem Rechner verbunden, dass der Rechner je nach Dichte des eingestellten Strahlennetzes überprüft, ob alle Sensoren und der Signalgeber funktionsbereit sind. Nach Überprüfung der Funktionsbereitschaft der Sensoren und des Signalgebers überträgt der Rechner ein Signal an eine weitere Anzeigeeinheit die durch ein optisches und/oder akustisches Signal erkennbar macht, dass die Vorrichtung betriebsbereit ist. Vorzugsweise ist diese Anzeigeeinheit in räumlicher Nähe zum Torrahmen, d. h. entweder hinter dem Strahlengitter oder seitlich versetzt neben den Torpfosten, außerhalb des Strahlengitters, angeordnet.

Bei einer weiteren Ausführungsform kann in räumlicher Nähe zu dem Torrahmen eine Kamera angeordnet sein, die bei Erhalt eines Signals bei Verlassen des Spielobjektes vom Signalgeber ein Bild oder eine Bildfolge von dem den Signalgeber umgebenden Raum aufnimmt. Dergestalt kann der Anwender seine Haltung bei Bewegung des Spielobjektes dokumentieren und seine Schusstechnik bzw. seinen Bewegungsablauf entsprechend dem Bild oder der Bildfolge dem angezeigten Wert anpassen und korrigieren.

Bei einer weiteren Ausführungsform werden die Bilddaten von der Kamera an einen Drucker übertragen, auf dem diese für den Anwender ausgedruckt und dokumentiert werden können.

Dieser Drucker kann alternativ oder kumulativ auch dazu verwendet werden, dass die vom Rechner ermittelten Daten und die von der Auswerteeinheit definierten Werte mit oder ohne diese Bilddatei ausgedruckt werden.

Bei einer besonders vorteilhaften Ausführungsform der Erfindung ist hinter dem Strahlennetz und der Torrahmenkonstruktion eine Projektionsfläche angeordnet. Bei der Projektionsfläche kann es sich wahlweise um eine Wand, Leinwand, Bildschirm oder eine netzartige Struktur handeln.

Mittels eines Bilderzeugers, wie beispielsweise einem Filmprojektor, Laser oder Beamer kann ein Bild, beispielsweise die Abbildung eines Torwarts, auf der Projektionsfläche erzeugt werden. Das vom Signalgeber bei Verlassen des Spielobjektes erzeugte Steuersignal kann an den Bilderzeuger und/oder die Auswerteeinheit übertragen werden. Der Bilderzeuger gibt nach Erhalt des Steuersignals eine vorprogrammierte Bildfolge wieder, die beispielsweise der Reaktion eines Torwarts auf einen Elfmeterschuss entspricht.

Bei einer weiteren Ausführungsform ist vorgesehen, dass zu jeder vorprogrammierten Bildfolge auf der Auswerteeinheit ein zugeordnetes Auswerteprogramm hinterlegt ist, dass den Koordinaten, die im Zeitpunkt des Eintritts des Spielobjektes in das Strahlengitter durch die Bildfolge abgedeckt ist, einen von den üblichen, zu dieser Koordinate hinterlegten Werten abweichenden Wert zuordnet. Vorzugsweise wird diesen Koordinaten der Wert 0 zugeordnet und auf der Anzeigeeinheit ein optischen und/oder akustisches Signal wiedergegeben, das der Torwart das Spielobjekt gehalten hat.

Um den Schwierigkeitsgrad zu variieren, können Bildfolgen mit unterschiedlichen Torabdeckungen und Bildgeschwindigkeiten vorgesehen werden.

Die Zeichnungen zeigen Ausführungsbeispiele der Erfindung in schematischer Darstellung.

| | |
|---|---|
| Zeichnung 1 | zeigt die Vorrichtung mit Torrahmen, Signalgeber, Rechner, Auswerte- und Anzeigeeinheit sowie Kamera und Drucker. |
| Zeichnung 2 | zeigt das durch die Sensoren gebildete Strahlengitter. |
| Zeichnung 3 | zeigt die schematische Darstellung eines mit einer Schutzleiste abgedeckten Reflektionselementes. |
| Zeichnung 4 | zeigt die Anordnung des Sensors in einem Querschnitt des Torpfosten bzw. der Torlatte. |

### Bezugszeichenliste

- 1: Torpfosten
- 2: Torlatte
- 3: Reflektionselement
- 4: Signalgeber
- 5: Sensoren
- 6: Rechner
- 7: Auswerteeinheit
- 8,12: Anzeigeeinheit
- 9: Kabelverbindung
- 10: Schutzleiste
- 11: Aussparungen
- 12: Anzeigeelement
- 13: Kamera
- 14: Drucker
- 15: Projektionsfläche
- 16: Bilderzeuger

## Patentansprüche

1. Vorrichtung zur Erfassung, Auswertung und Anzeige von Daten zur Bestimmung des Eintrittsortes und der Eintrittszeit eines Spielobjektes in ein Strahlengitter
mit einem mindestens zwei seitliche Torpfosten (1) und einer darauf gelagerten Torlatte (2) aufweisenden Torrahmen und einem unterhalb der Torlatte (2) und zwischen Torpfosten (1) am Boden angeordneten Reflektionselement (3) sowie einem in räumlichem Abstand zu dem Torrahmen angeordneten Signalgeber (4),
bei der im Bereich der gegenüberliegenden Torpfosten (1) nach dem Sender Empfänger-Prinzip angeordnete Sensoren (5) und im Bereich der Querlatte befindliche und mit dem Reflektionselement (3) zusammenwirkende Sensoren (5) ein Strahlengitter erzeugen und
die Sensoren (5) und der Signalgeber (4) mit einem Rechner (6) verbunden sind, der aus der Zeit zwischen dem Verlassen des Spielobjektes vom Ort des Signalgebers (4) und dem Eintritt des Spielobjektes in das Strahlengitter, dem Ort des Eintritts des Spielobjektes in das Strahlengitter und der Strecke zwischen dem Signalgeber (4) und dem ermittelten Eintrittsorts des Spielobjektes in das Strahlengitter die Geschwindigkeit des Spielobjektes bei Eintritt in das Strahlengitter errechnet und
die Koordinaten des Eintrittsortes und die Eintrittgeschwindigkeit an eine Auswerteeinheit (7) übertragen werden, die diesen Daten vorprogrammierte Werte zuordnet und diese Daten und/oder Werte getrennt und/oder zu einem oder mehreren Gesamtwerten verknüpft an eine Anzeigeeinheit (8) weiterleitet, auf
der diese Daten und/oder Werte optisch und/oder akustisch wahrnehmbar gemacht werden,
**dadurch gekennzeichnet,**
**dass** zumindest die unmittelbar nebeneinander angeordneten Sensoren (5) voneinander abweichende Frequenzen ausstrahlen, und empfangen und der Abstand der Sensoren (5) in Torpfosten (1) und Torlatte (2) kleiner ist als der Durchmesser des in das Strahlengitter eintretenden Spielobjektes.

2. Vorrichtung nach Anspruch 1,
**dadurch gekennzeichnet,**
**dass** die Sensoren (5) Infrarotstrahlen in unterschiedlichen Frequenzen ausstrahlen und empfangen.

3. Vorrichtung nach einem der vorstehenden Ansprüche,
**dadurch gekennzeichnet,**
**dass** jeder Sensor mit einer eigenen Kabelverbindung (9) mit dem Rechner (6) verbunden ist und separat vom Rechner (6) angesteuert und aktiviert und/oder deaktiviert werden kann.

4. Vorrichtung nach einem der vorstehenden Ansprüche,
**dadurch gekennzeichnet,**
**dass** der Torrahmen in mindestens drei Bauelemente zerlegbar ist.

5. Vorrichtung nach einem der vorstehenden Ansprüche,
**dadurch gekennzeichnet,**
**dass** die auf jedem Bauelement angeordneten Sensoren (5) mit einem eigenen Kabelbündel (9) mit dem Rechner (6) und/oder der Stromversorgung verbindbar sind.

6. Vorrichtung nach einem der vorstehenden Ansprüche,
**dadurch gekennzeichnet,**
**dass** das Reflektionselement (3) mit einer Schutzleiste (10) abgedeckt ist, die an den den Sensoren (5) der Torlatte (2) gegenüberliegenden Stellen Aussparungen (11) aufweist, in denen Reflektionselemente (3) angeordnet oder sichtbar sind.

7. Vorrichtung nach einem der vorstehenden Ansprüche,
**dadurch gekennzeichnet,**
**dass** die Sensoren (5) und der Signalgeber (4) ein Signal an den Rechner (6) übermitteln und der Rechner (6) nach Überprüfung der Vollständigkeit der Signale an die Anzeigeeinheit (8) und/oder eine zusätzliche Anzeigeeinheit (12) ein optisches und/oder akustisches Signal als Anzeige der Betriebsbereitschaft der Vorrichtung übermittelt.

8. Vorrichtung nach einem der vorstehenden Ansprüche,
**dadurch gekennzeichnet,**
**dass** der Signalgeber (4) in dem Zeitpunkt, in dem das Spielobjekt den Ort des Signalgebers (4) verlässt, ein Signal an eine Kamera (13) überträgt, die bei Erhalt dieses Signals ein Bild oder eine Bildfolge von dem den Signalgeber (4) umgebenden Raum aufnimmt und die Kamera (13) die Bilddaten an eine Anzeigeeinheit (8, 12) überträgt, auf der die Bilddaten wiedergegeben werden können.

9. Vorrichtung nach Anspruch 8,
**dadurch gekennzeichnet,**
**dass** die Kamera (13) die Bilddaten an einen Drucker (14) überträgt, auf dem die Bilddaten ausgedruckt werden können.

10. Vorrichtung nach einem der vorstehenden Ansprüche,
**dadurch gekennzeichnet,**
**dass** die vom Rechner (6) ermittelten Daten und/oder die von der Auswerteeinheit (7) den Daten zugeordneten Werte von der Anzeigeeinheit (8, 12) an einen Drucker (14) übertragen werden, auf dem diese getrennt oder gemeinsam mit den Bilddaten ausgedruckt werden können.

11. Vorrichtung nach einem der vorstehenden Ansprüche,
**dadurch gekennzeichnet,**
**dass** vom Signalgeber (4) aus gesehen hinter dem Torrahmen eine Projektionsfläche (15) angeordnet ist.

12. Vorrichtung nach eine der vorstehenden Ansprüche,
**dadurch gekennzeichnet,**
**dass** ein Bilderzeuger (16) ein Bild auf der Projektionsfläche (15) wiedergibt.

13. Vorrichtung nach einem der vorstehenden Ansprüche,
**dadurch gekennzeichnet,**
**dass** das Bild oder die Bildfolge die Abbildung eines Torwarts ist.

14. Vorrichtung nach einem der vorstehenden Ansprüche,
**dadurch gekennzeichnet,**
**dass** der Signalgeber (4) in dem Zeitpunkt, in den das Spielobjekt den Signalgeber (4) verlässt, ein Steuersignal an den Bilderzeuger (16) und die Auswerteeinheit (7) überträgt, der Bilderzeuger (16) nach Erhalt des Signals eine vorprogrammierte Bildfolge wiedergibt und die Auswerteeinheit (7) mit Erhalt des Signals vom Signalgeber (4) ein mit der Bildfolge korrespondierendes Auswerteprogramm abspielt, bei dem den Koordinaten des Eintrittsortes des Spielobjektes in das Strahlennetz, die den jeweiligen Koordinaten der Bildfolge entsprechen, einen vom üblichen Auswerteprogramm abweichenden Wert zuordnet

15. Vorrichtung nach Anspruch 14,
**dadurch gekennzeichnet,**
**dass** der abweichende Wert eine Null ist.

## Claims

1. A device for measurement, evaluation and display of data for defining the point of entry and the time of entry of a game object in a ray grid,
having a goal frame comprising at least two lateral goal posts (1) and one crossbar (2) supported thereupon and having a reflection element (3) arranged on the floor beneath the crossbar (2) and between the goal posts (2) and having a signal generator (4) arranged in some distance from the goal frame,
in which sensors (5) arranged according to the transmitter/receiver principle and positioned in the area between the opposing goal posts (1) and sensors (5) located in the area of the crossbar and cooperating with the reflection element (3) generate a ray grid and
wherein the sensors (5) and the signal generator (4) are connected to a computing unit (6) which calculates the velocity of the game object upon entry into the ray grid using the time period between the game object leaving the position of the signal generator (4) and the game object entering the ray grid and the distance between the signal generator (4) and the detected entry point of the game object into the ray grid and
wherein the coordinates of the entry point and the entry velocity are transmitted to an evaluation unit (7) which allocates this data to preprogrammed values and forwards this data and/or values, separately or interrelated to one or several total values, to a display unit (8) on which this data and/or values are made optically and/or acoustically perceivable **characterized in**
**that** at least the directly adjacently arranged sensors (5) emit and receive different frequencies and that the distance between the sensors (5) in goal posts (1) and crossbar (2) is smaller than the cross-section dimension of the game object entering the ray grid.

2. The device according to Claim 1,
**characterized in**
**that** the sensors (5) emit and receive infrared rays of different frequencies.

3. The device according to one of the preceding claims,
**characterized in**
**that** each sensor is linked to the computing unit (6) by a separate cable connection (9) and can be actuated and actived and/or deactivated separatedly by the computing unit (6).

4. The device according to one of the preceding claims,
**characterized in**
**that** the goal frame is dismountable into at least three structural elements.

5. The device according to one of the preceding claims,
**characterized in**
**that** the sensors (5) arranged on each structural element are connectable via a sparate cable harness (9) to the computing unit (6) and/or to the electric power supply.

6. The device according to one of the preceding claims,
**characterized in**
**that** the reflection element (3) is covered by a protective batten (10) having, in places opposite the sensors (5) of the goal posts (2), openings (11) in which reflection elements (3) are arranged or visible.

7. The device according to one of the preceding claims,
**characterized in**
**that** the sensors (5) and the signal generator (4) transmit a signal to the computing unit (6) and that the computing unit (6), after having verified the completeness of the signals, transmits a visual and/or accoustic signal to the display unit (8) and/or an additional display unit (12) as an indication of readiness for operation of the device.

8. The device according to one of the preceding claims,
**characterized in**
**that** the signal generator (4), in the moment of the game object leaving the position of the signal generator (4), transmits a signal to a camera (13) which takes a picture or a seqence of pictures of the space surrounding the signal generator (4) upon receipt of said signal and that the camera (13) transmits the picture data to a display unit (8, 12) on which the picture data are displayed.

9. The device according to Claim 8,
**characterized in**
**that** the camera (13) transmits the picture data to a printer (14) on which the picture data are printed.

10. The device according to one of the preceding claims,
**characterized in**
**that** the data calculated by the computing unit (6) and/or the values allocated to the data by the evaluation unit (7) are transmittel by the display unit (8, 12) to a printer (14), on which said data can be printed separately or together with the picture data.

11. The device according to one of the preceding claims,
**characterized in**
**that**, when viewed from the position of the signal generator (4), a projection screen (15) is arranged behind the goal frame.

12. The device according to one of the preceding claims,
**characterized in**
**that** a picture generator (16) reproduces a picture on the projection screen (15).

13. The device according to one of the preceding claims,
**characterized in**
**that** the picture or the picture sequence is an image of a goal keeper.

14. The device according to one of the preceding claims,
**characterized in**
**that** the signal generator (4), in the moment of the game object leaving the position of the signal generator (4), transmits a control signal to the picture generator (16) and to the evaluation unit (7), the picture generator (16), after receipt of the signal, reproduces a preprogrammed picture sequence and the evaluation unit (7), upon receipt of the signal from the signal generator (4), runs an evaluation programme which is in correspondence with the picture sequence and which allocates a value deviating from the usual evaluation programme to the coordinates of the entry point of the game object into the ray grid wherein said coordinates correspond to the respective coordinates of the picture sequence.

15. The device according to Claim 14,
**characterized in**
**that** the deviating value is a zero.

## Revendications

1. Dispositif de saisie, d'évaluation et d'affichage de données pour déterminer le lieu d'entrée et le temps d'entrée d'un objet jeu dans une grille de faisceaux
comprenant un cadre de but présentant au moins deux montants de but (1) latéraux et une latte de but (2) montée dessus et un élément de réflexion (3) disposé au-dessous de la latte de but (2) et entre des montants de but (1) sur le sol et un générateur de signal (4) disposé à distance dans l'espace du cadre de but,
sur lequel des capteurs (5) disposés dans la zone des montants de but (1) opposés selon le principe émetteur-récepteur et des capteurs (5) se trouvant dans la zone de la latte transversale et coopérant avec l'élément de réflexion (3) génèrent une grille de faisceaux et
les capteurs (5) et le générateur de signal (4) sont reliés à un ordinateur (6), qui calcule, à partir du temps entre la sortie de l'objet jeu de l'emplacement du générateur de signal (4) et l'entrée de l'objet jeu dans la grille de faisceaux, le lieu de l'entrée de l'objet jeu dans la grille de faisceaux et le tronçon entre le générateur de signal (4) et le lieu d'entrée déterminé de l'objet jeu dans la grille de faisceaux, la vitesse de l'objet jeu à l'entrée dans la grille de faisceaux et
les coordonnées du lieu d'entrée et la vitesse d'entrée sont transmises à une unité d'analyse (7), laquelle attribue des valeurs préprogrammées à ces données et associe ces données et/ou ces valeurs de façon séparée et/ou d'un seul bloc ou de façon associée à plusieurs valeurs globales à une unité d'affichage (8), sur laquelle ces données et/ou ces valeurs sont rendues perceptibles au plan visuel et/ou acoustique,
**caractérisé en ce que**
au moins les capteurs (5) disposés directement les uns à côté des autres émettent et reçoivent des fréquences différentes les unes des autres et l'espacement des capteurs (5) dans des montants de but (1) et dans la latte de but (2) est inférieur au diamètre de l'objet jeu entrant dans la grille de faisceaux.

2. Dispositif selon la revendication 1,
**caractérisé en ce que**
les capteurs (5) émettent et reçoivent des rayons infrarouges dans différentes fréquences.

3. Dispositif selon l'une des revendications précédentes,
**caractérisé en ce que**
chaque capteur est relié par une propre liaison de câble (9) à l'ordinateur (6) et peut être amorcé et activé et/ou désactivé séparément de l'ordinateur (6).

4. Dispositif selon l'une des revendications précédentes,
**caractérisé en ce que**
le cadre de but peut être décomposé en au moins trois composants.

5. Dispositif selon l'une des revendications précédentes,
**caractérisé en ce que**
les capteurs (5) disposés sur chaque composant peuvent être reliés par un propre faisceau de câbles (9) à l'ordinateur (6) et/ou à l'alimentation électrique.

6. Dispositif selon l'une des revendications précédentes,
**caractérisé en ce que**
l'élément de réflexion (3) est recouvert avec une baguette de protection (10), qui présente des évidements (11), aux endroits opposés aux capteurs (5) de la latte de but (2), évidements dans lesquels des éléments de réflexion (3) sont disposés ou sont visibles.

7. Dispositif selon l'une des revendications précédentes,
**caractérisé en ce que**
les capteurs (5) et le générateur de signal (4) transmettent un signal à l'ordinateur (6) et l'ordinateur (6) transmet, après avoir vérifié l'intégrité des signaux, à l'unité d'affichage (8) et/ou une unité d'affichage supplémentaire (12), un signal optique et/ou acoustique comme affichage de l'état opérationnel du dispositif.

8. Dispositif selon l'une des revendications précédentes,
**caractérisé en ce que**
le générateur de signaux (4) transmet un signal à une caméra (13) au moment où l'objet jeu quitte le lieu du générateur de signaux (4), laquelle caméra enregistre, lors de la réception de ce signal, une image ou une séquence d'images de l'espace entourant le générateur de signaux (4) et la caméra (13) transmet les données d'image à une unité d'affichage (8, 12), sur laquelle les données d'image peuvent être restituées.

9. Dispositif selon la revendication 8,
**caractérisé en ce que**
la caméra (13) transmet les données d'image à une imprimante (14), sur laquelle les données d'image peuvent être imprimées.

10. Dispositif selon l'une des revendications précédentes,
**caractérisé en ce que**
les données transmises par l'ordinateur (6) et/ou les valeurs attribuées par l'unité d'affichage (7) aux données sont transmises par l'unité d'affichage (8, 12) à une imprimante (14), sur laquelle ces valeurs peuvent être attribuées séparément ou conjointement avec les données d'image.

11. Dispositif selon l'une des revendications précédentes,
**caractérisé en ce que**
une surface de projection (15) est disposée, vue à partir du générateur de signaux (4), derrière le cadre de but.

12. Dispositif selon l'une des revendications précédentes,
**caractérisé en ce que**
un générateur d'images (16) restitue une image sur la surface de projection (15).

13. Dispositif selon l'une des revendications précédentes,
**caractérisé en ce que**
l'image ou la séquence d'images est la reproduction d'un gardien de but.

14. Dispositif selon l'une des revendications précédentes,
**caractérisé en ce que**
le générateur de signaux (4) transmet un signal de commande au générateur d'images (16) et à l'unité d'analyse (7) au moment où l'objet jeu quitte le générateur de signaux (4), le générateur d'images (16) restitue une séquence d'images préprogrammée après la réception du signal et l'unité d'analyse (7) déroule un programme d'analyse correspondant à la séquence d'images avec réception du signal par le générateur de signaux (4), programme lors duquel on attribue une valeur différente du programme d'analyse classique aux coordonnées du lieu d'entrée de l'objet jeu dans le réseau de faisceaux qui correspondent aux coordonnées respectives de la séquence d'images.

15. Dispositif selon la revendication 14,
**caractérisé en ce que**
la valeur différente est un zéro.
